# EUROPÄISCHE PATENTSCHRIFT

(11) **EP 2 122 143 B1**
(45) Veröffentlichungstag und Bekanntmachung des Hinweises auf die Patenterteilung: **02.05.2012**
(21) Anmeldenummer: 08708613.8
(22) Anmeldetag: 04.02.2008
(51) Int. Cl.: F02D 35/02

(54) **INDIZIERANORDNUNG UND VERFAHREN ZUR BESTIMMUNG EINES MOTORKENNWERTES**
INDICATING ARRANGEMENT AND METHOD FOR DETERMINING AN ENGINE PARAMETER
DISPOSITIF D'INDICATION ET PROCÉDÉ DE DÉTERMINATION D'UN PARAMÈTRE MOTEUR

(30) Priorität: 15.02.2007 AT 9707 U
(43) Veröffentlichungstag der Anmeldung: 25.11.2009
(73) Patentinhaber: AVL List GmbH, 8020 Graz (AT)
(72) Erfinder: FERNITZ, Gernot, A-8502 Lannach (AT); LEITMEIER, Klaus, A-8010 Graz (AT); MOIK, Josef, A-8047 Graz (AT); TEICHMANN, Rüdiger, A-8075 Hart B. Graz (AT); HARMS, Klaus-Christoph, A-8051 Thal/graz (AT); RZEHORSKA, Martin, A-8120 Peggau (AT)
(74) Vertreter: Weiss, Christian
(86) Internationale Anmeldenummer: PCT/EP2008/051309
(87) Internationale Veröffentlichungsnummer: WO 2008/098852

(56) Entgegenhaltungen:
- DE-A1- 3 721 162
- DE-A1- 4 406 962
- DE-A1- 19 632 490
- DE-A1- 19 713 182
- GB-A- 2 404 979
- US-A- 5 402 675
- US-A1- 2002 092 499

## Beschreibung

Die gegenständliche Erfindung betrifft eine Indizieranordnung zur Bestimmung zumindest eines die Kenntnis einer Kurbelwinkelinformation voraussetzenden Motorkennwertes des Betriebsverhaltens eines Verbrennungsmotors, mit einer Sensoreinheit, die eine Messgröße mit einem kurbelwinkelabhängigen Anteil aufnimmt, und mit einer Berechnungseinheit, die über einen Eingang mit der Sensoreinheit verbunden ist, sowie ein zugehöriges Verfahren zur Ermittlung eines solchen Kennwertes und eine Anwendung in einer Motorsteuerung.

Auf Motorprüfständen kann eine aufwendige Sensorik und Indiziertechnik eingesetzt werden, um alle erwünschten Motorkennwerte - darunter werden Kennwerte und Parameter des zu prüfenden Verbrennungsmotors (z.B. Diesel- oder Ottomotor), bzw. seines Betriebsverhaltens (z.B. während eines Arbeitszyklus) verstanden - zu erhalten bzw. aus Messwerten zu berechnen. Zur Indizieranordnung gehört in der Regel auch ein Signalverstärker, der ein Sensorsignal für eine weitere Verwendung entsprechend weiterverarbeitet, z.B. verstärkt, konditioniert, filtert und/oder digitialisiert. Bei gewissen Sensoren, wie z.B. den für die Indiziertechnik besonders wichtigen piezoelektrischen Zylinderdruckaufnehmern, wird als Signalverstärker im Allgemeinen ein Ladungsverstärker verwendet. Es können aber auch z.B. Dehnungsmessstreifen, piezoresisitive Druckaufnehmer, Körperschall-Klopfsensoren, Sensoren für die Schall- und Ultraschallemissionsanalyse, Ionenstromsonden, Flammlichtsensoren, Sensoren für Nadelhub, Ventilhub oder Kolbenhub, etc., mit den je zugehörigen Signalverstärkern verwendet werden. Oftmals werden dann in nachgeschalteten separaten Verarbeitungseinheiten die benötigten Motorkennwerte aus den gemessenen Größen, wie z.B. Zylinderdruck, Kurbelwinkel, etc., berechnet, oder es werden gemessene Größen, wie z.B. der Zylinderdruck, auf Zeitbasis oder auf Basis des gemessenen Kurbelwinkels zur Ermittlung der Motorkennwerte ausgewertet, wobei die Berechnungen und Auswertungen on-line, also während des Motorbetriebs, oder off-line, also im Nachhinein, durchgeführt werden können. Die Verarbeitungseinheiten benötigen folglich einen eigenen Eingang für ein Kurbelwinkelsignal, z.B. von einem Winkelgeber. Dessen ungeachtet können aber einige Kennwerte auch ohne die Kurbelwinkelinformation ermittelt werden. Beispielsweise können aus dem gemessenen zeitlichen Verlauf des Zylinderdrucks auch ohne Kurbelwinkelinformation Kennwerte wie z.B. Spitzendruck, Verbrennungsgeräusch, Klopfstärke, Frequenzkomponenten, Zeitdifferenzen zwischen signifikanten Signalmerkmalen, etc. ermittelt werden. Aber wichtige andere Kennwerte, wie z.B. der indizierte Mitteldruck, Massenumsatzpunkte, Brennverlauf, Schwerpunktlage der Verbrennung, Komponenten der Ordnungsanalyse, Zündverzug in Grad Kurbelwinkel, etc., benötigen zu ihrer wenn auch nur näherungsweisen Bestimmung neben dem Zylinderdruck unbedingt auch eine Kurbelwinkelinformation, wie z.B. eine Drehzahl, die Dauer einer Umdrehung der Kurbelwelle, die momentane Winkelgeschwindigkeit, die Dauer eines Arbeitszyklus, die Dauer eines Arbeitszyklus dividiert durch die Zylinderanzahl oder ein momentaner Drehwinkel in beliebiger Winkelauflösung. Die Messung der Kurbelwinkelinformation erhöht natürlich den Aufwand für die Sensorik. Auf Motorprüfständen ist dieser Aufwand häufig gerechtfertigt, da in der Regel eine möglichst genaue Ermittlung bestimmter Kennwerte und eine möglichst exakte Auswertung des Motorbetriebs erwünscht ist, wobei aber auch bei dieser Anwendung aus Kostengründen oftmals der Aufwand so gering wie möglich zu halten ist. Ein weiteres Problem ist natürlich auch der Platzbedarf bei einer aufwendigen Sensorik und Indiziertechnik und der Umstand, dass die benötigten Sensoren im Nachhinein meistens nur mit großem Aufwand am Motor installiert werden können.

Grundsätzlich ist es natürlich auch bekannt, aus einem im Wesentlichen periodischen Messsignal, wie z. B. von einem Zylinderdruckaufnehmer, eine Kurbelwinkelinformation abzuleiten. In der AT 388 830 B wird zum Beispiel beschrieben, dass die Drift-Kompensationseinrichtung einer Ladungsverstärkerschaltung entsprechend der Periode eines Messsignals ausgelöst wird. Die periodischen Triggersignale für die Auslöseeinrichtung (also im Wesentlichen eine Kurbelwinkelinformation) können dabei intern aus dem Messsignal oder extern von einem angeschlossenen Signalgeber an einer Kurbelwelle bezogen werden.

Aus dem Artikel "Simulationsmodelle von Verbrennungsmotoren für Echtzeitanwendungen", Gheorghiu V., Haus der Technik e.V., Tagung Nr. E-30-202-056-8, 1998 geht hervor, wie eine Kurbelwinkelinformation aus einem gemessenen Druckverlauf berechnet werden kann, wobei auch eine Ungleichförmigkeit der Kurbelwellenumdrehungen berücksichtigt wird.

Diese Methoden zur Ermittlung einer Kurbelwinkelinformation aus einem im Wesentlichen periodischen Messsignal liefern natürlich nur Näherungen für die benötigte Kurbelwinkelinformation. Der dabei verursachte Fehler richtet sich im Wesentlichen nach der verwendeten Methode zur Ermittlung der Kurbelwinkelinformation. Für die Anwendung im Bereich der Motorprüfstände sind solche Näherungsmethoden in der Regel aber ungeeignet und wurden daher bisher nicht Betracht gezogen. Für die Verwendung im Bereich der Fahrzeug Onboard Mess- bzw. Indiziertechnik oder im Low End Indiziermarkt, sind aber solche aufwendigen Indiziertechniken zu kostspielig und zu kompliziert.

In der US 2002/0092499 A1wird ein Verfahren beschrieben, wie die Motorsteuerung aufrecht erhalten werden kann, wenn ein Kurbelwinkelsensor ausfällt. In diesem Fall wird aus einer Ersatzgröße (hier das Signal eines Klopfsensors, der Druckstöße misst) eine Kurbelwinkelinformation berechnet und die Motorsteuerung (insbesondere die Steuerung der Zünd- und Einspritzzeitpunkte) auf Basis dieser berechneten Kurbelwinkelinformation durchgeführt. Damit kann der Motor auch dann betrieben werden, wenn der Kurbelwinkelsensor ausfällt. Bekannt geworden sind bereits Ladungsverstärker mit integrierter Spitzenwertbestimmung aus dem Messsignal. Solche Ladungsverstärker sind aber nur bedingt einsetzbar, da damit eben nur ein einziger Motorkennwert ermittelt werden kann und keine Flexibilität vorhanden ist. Für eine sinnvolle Anwendung werden aber in der Regel verschiedene Motorkennwerte benötigt.

Es ist nun eine Aufgabe der gegenständlichen Erfindung, eine Indizieranordnung, die besonders einfach und kompakt aufgebaut ist, günstig ist, einfach zu installieren und in Betrieb zu nehmen ist und trotzdem wesentliche Motorkennwerte ermitteln kann, sowie ein zugehöriges Verfahren anzugeben.

Diese Aufgabe wird für die Indizieranordnung und das zugehörige Verfahren erfindungsgemäß dadurch gelöst, dass mit der Berechnungseinheit zur Ermittlung des Motorkennwertes als Eingangsgröße ausschließlich aus der mit der Sensoreinheit aufgenommenen Messgröße eine Kurbelwinkelinformation berechnet wird und ausschließlich aus der Messgröße und der berechneten Kurbelwinkelinformation zumindest ein Motorkennwert ermittelt und als Ausgangssignal an einem Ausgang ausgegeben wird.

Im Gegensatz zu einer Anwendung der High End Indiziertechnik im Bereich der Motorprüfstände soll bei einer Anwendung im Low End Indiziermarkt, also z.B. bei sehr kostengünstigen Prüfständen, oder beispielsweise auch in der Onboard Messtechnik für Serienfahrzeuge, zur Parametrisierung, Kalibrierung, Diagnose, Überwachung, Steuerung etc. eines Verbrennungsmotors, der Aufwand und die Kosten für die Indiziertechnik wünschenswerterweise eher gering sein. Dies kann mit einer herkömmlichen Indizieranordnung bzw. Sensorik aus den oben genannten Gründen nicht erreicht werden. Bisher war es notwendig, mit bekannten Indiziergeräten, wie z.B. einem Zylinderdruckaufnehmer, Messwerte aufzunehmen und einem Motorsteuergerät (ECU) oder einer Verarbeitungseinheit zuzuführen, wo die Messwerte, oftmals unter Berücksichtigung anderer Messwerte, wie z.B. gemessener Kurbelwinkel, und gegebenenfalls mittels hinterlegter Kennfelder, ausgewertet werden. Die dazu notwendige Sensorik erhöht natürlich die Kosten und den Aufwand für Installation, Inbetriebnahme, Wartung und Parametrierung der Sensoren und des Motorsteuergeräts bzw. der Verarbeitungseinheit. Diese Nachteile werden nun durch eine erfindungsgemäße Indizieranordnung vermieden, indem die benötigten Kennwerte ohne zusätzlichen Kurbelwinkeleingang (was zusätzliche teure Sensorik und zusätzlich benötigte Signaleingänge bedeuten würde) integriert in der Indizieranordnung ermittelt werden, da erkannt wurde, dass die so erzielte Genauigkeit in der Ermittlung der Kennwerte für die Anwendung im Bereich der Fahrzeug Onboard Messtechnik oder im Low End Indiziermarkt, aber auch bei anderen Anwendungen, die mit einer geringeren Genauigkeit auskommen, ausreichend ist. Insbesondere erreicht man mit einer erfindungsgemäßen Indizieranordnung niedrige Investitionskosten, eine einfachere Installation im Fahrzeug, eine einfachere Parametrierung, einen Zeitvorteil bei der Inbetriebnahme und Messung, die Übertragungsmöglichkeit an Fremdsysteme und eine Qualitätssteigerung bei gleichzeitiger Zeitersparnis (durch Vermeidung von Iterationsschleifen) in der Motorentwicklung. Weiters ist für eine solche Indizieranordnung keinerlei tiefgründiges Expertenwissen zur Bedienung notwendig. Auch ist eine gezielte Suche einer Fehlfunktion (der Komponenten bzw. Softwarestruktur der Motorsteuerung) durch diese Anwendung möglich. Außerdem bietet eine solche Indizieranordnung durch die nahezu beliebige Ermittlung von Kennwerten sehr flexible Anwendungsmöglichkeiten.

Für bestimmte Sensoreinheiten ist es vorteilhaft, wenn in der Indizieranordnung zwischen der Sensoreinheit und der Berechnungseinheit ein Signalverstärker, insbesondere ein Ladungsverstärker, vorgesehen ist, der das Sensorsignal entsprechend aufbereitet, also z.B. verstärkt, konditioniert, filtert und/oder digitalisiert.

Die Flexibilität und der Nutzen einer erfindungsgemäßen Indizieranordnung wird weiters erhöht, wenn in der Berechnungseinheit vorgesehen ist, zusätzliche Kennwerte, wie z.B. Spitzendruck, Verbrennungsgeräusch oder Klopfstärke, aus der Messgröße allein, also ohne die Verwendung einer Kurbelwinkelinformation, zu ermitteln.

Weiters kann es vorteilhaft sein, dass eine Auswerteeinheit mit mehreren Eingängen für verschiedene Messkanäle ausgestattet ist und für jeden Messkanal oder jede Gruppe von Messkanälen mit mindestens einem Messkanal eine eigene Berechnungseinheit vorgesehen ist. Dabei kann vorgesehen sein, dass diese mehreren Berechnungseinheiten auch untereinander kommunizieren und also Daten untereinander austauschen können. Vorteilhafterweise kann das aber auch eine einzige Berechnungseinheit für alle Messkanäle sein.

Mehrere Messkanäle sind z.B. bei der Indizierung an einem Mehrzylindermotor von großer Bedeutung: Jeder Zylinder wird mit einem eigenen Zylinderdrucksensor ausgestattet und die mehreren Zylinderdruckverläufe sollen auf Basis der für alle gemeinsam gültigen Kurbelwinkelinformation ausgewertet werden. In diesem Fall ist es für die Ermittlung der Kurbelwinkelinformation natürlich besonders vorteilhaft, dass nicht nur ein, sondern mehrere Signale mit kurbelwinkelabhängigem Signalanteil vorhanden sind, wobei zusätzlich ein in der Regel vorhandenes a-priori Wissen über die Geometrie des Motors und damit über den zwischen den einzelnen Signalen vorhandenen Zeit- bzw. Kurbelwinkel-Versatz genutzt werden kann.

Wenn sämtliche Einheiten der Indizieranordnung in einem gemeinsamen Gehäuse angeordnet werden, erhält man ein besonders kompaktes Gerät, das einfach anwendbar ist und insbesondere auch den außerhalb des Geräts erforderlichen Verkabelungsaufwand verringert. Ein solches Gerät kann als "intelligenter Sensor" gesehen werden, da es bereits die benötigten Signale bzw. Daten und Motorkennwerte liefert und keinerlei nachgeschaltete Auswerteeinheiten mehr braucht.

Wenn in der Indizieranordnung eine Filtereinheit und/oder eine Signalkonditioniereinrichtung und/oder ein Verstärker vorgesehen ist, kann der Aufwand der nachgeschalteten Einheiten weiter reduziert werden, da die Indizieranordnung das Signal bereits in der benötigten Aufbereitung liefert.

Eine weitere Integrationsstufe kann erreicht werden, wenn ein Motorsteuergerät in die Indizieranordnung integriert wird, wodurch der Aufwand für die notwendige Hardware weiter reduziert werden kann.

Eine solche Indizieranordnung lässt sich nun besonders vorteilhaft in einer Motorsteuerung integrieren, da der Motorsteuerung bereits die erforderlichen Kennwerte direkt zugeführt werden können, was den Aufwand in der Motorsteuerung reduziert, und andererseits der Aufwand für die Sensorik für die Motorsteuerung reduziert werden kann.

Die gegenständliche Erfindung wird anhand der schematischen, nicht einschränkenden Figuren 1 bis 4, die vorteilhafte Ausführungsbeispiele der Erfindung zeigen, näher erläutert. Dabei zeigt
- Fig. 1: eine Anordnung der erfindungsgemäßen Indizieranordnung am Motor,
- Fig. 2: eine schematische Darstellung verschiedener Indizieranordnungen und
- Fig. 3 und 4: je ein weiteres Beispiel einer erfindungsgemäßen Indizieranordnung.

In Figur 1 ist ausschnittsweise ein Zylinder 1 eines Verbrennungsmotors dargestellt. Im Zylinderhohlraum 3 wird ein Kolben 2 bewegt und am Zylinder 1 sind in bekannter Weise Ventile 4 und für den Fall eines Ottomotors eine Zündkerze 5 angeordnet, wobei die Erfindung natürlich auch bei Verbrennungsmotoren mit anderen Brennverfahren anwendbar ist. Außerdem ist am Zylinder 1 eine Indizieranordnung 6 bestehend aus einer Sensoreinheit 10 und einer Auswerteeinheit 8 angeordnet, die in diesem Fall z.B. den Zylinderdruck misst und auswertet. Unter einer Indizieranordnung wird allgemein in bekannter Weise eine Anordnung verstanden, die motorische Messgrößen, insbesondere aber nicht ausschließlich der Verbrennung, während des Betriebs, beispielsweise während eines Arbeitszyklus, mit hoher Auflösung der Abhängigkeit von Zeit oder Kurbelwinkel misst und/oder auswertet. Die Indizieranordnung 6 bzw. die Auswerteeinheit 8 der Indizieranordnung 6 kann, wie in diesem Beispiel, mit einem Motorsteuergerät 7 einer Motorsteuerung oder mit einer sonstigen Verarbeitungseinheit verbunden sein.

Die Indizieranordnung 6 umfasst - wie in Detail in Fig. 2a dargestellt - eine Sensoreinheit 10 zur Erfassung einer Messgröße, z.B. einen piezoelektrischen Druckaufnehmer, einen Dehnungsmessstreifen, piezoresisitive Druckaufnehmer, Körperschall-Klopfsensoren, Sensoren für die Schall- und Ultraschallemissionsanalyse, lonenstromsonden, Flammlichtsensoren, Sensoren für Nadelhub, Ventilhub oder Kolbenhub, etc., und eine Auswerteeinheit 8. Die Sensoreinheit 10 und die Auswerteeinheit 8 sind dabei über eine geeignete Leitung miteinander verbunden und das Signal der Sensoreinheit 10 wird der Auswerteeinheit 8 über einen Eingang 14 zugeführt. In der Auswerteeinheit 8 ist eine Berechnungseinheit 12, wie z.B. ein Mikroprozessor oder ein DSP (Digital Signal Processor), angeordnet, mittels der die gemessene Messgröße, hier z.B. der Druck im Zylinder 1, zu einem Motorkennwert weiterverarbeitet wird. Die dazu eventuell erforderliche Analog-Digital-Wandlung des Messsignals kann dabei direkt in der Berechnungseinheit 12 oder auch davor erfolgen. Das von der Berechnungseinheit 12 der Auswerteeinheit 8 bearbeitete Signal wird an einem Ausgang 13 analog oder digital ausgegeben. In der einfachsten Ausführung können die Auswerteeinheit 8 und die Berechnungseinheit 12 natürlich auch als eine einzige Einheit ausgeführt sein.

Ebenfalls kann an der Auswerteeinheit 8 auch eine Anzeigeeinrichtung 15 angeordnet sein, an der ein berechneter Motorkennwert angezeigt werden kann.

Zwischen Sensoreinheit 10 und Berechnungseinheit 12 kann in bekannter Weise auch ein Signalverstärker, insbesondere ein Ladungsverstärker 11 für einen piezoelektrischen Sensor, angeordnet sein, wie in Fig. 2b dargestellt. Je nach Art der Sensoren können die verschiedenen bekannten Signalverstärkerschaltungen zum Einsatz kommen. Für piezoelektrische Sensoren, die u.a. zur Messung von Druck, Kraft, Drehmoment, und Beschleunigung eingesetzt werden, hat sich das Prinzip des Ladungsverstärkers (im engeren Sinn) gegenüber Elektrometerverstärkern und Transimpedanzverstärkern (z.B. Spannungs-Strom- bzw. Ladungs-Strom-Konverter) weitgehend durchgesetzt. Auch für Ladungsverstärker im engeren Sinn sind verschiedene Schaltungen bekannt geworden.

Außerdem können in der Indizieranordnung 6, z.B. in der Auswerteeinheit 8 oder zwischen der Sensoreinheit 10 und der Auswerteeinheit 8, auch noch hier nicht dargestellte Filtereinheiten und/oder Signalkönditioniereinrichtungen, vorgesehen sein.

Die Berechnungseinheit 12 berechnet aus der gemessenen Messgröße eine Kurbelwinkelinformation, wie z.B. eine Drehzahl, die Dauer einer Umdrehung der Kurbelwelle, die momentane Winkelgeschwindigkeit, die Dauer eines Arbeitszyklus, die Dauer eines Arbeitszyklus dividiert durch die Zylinderanzahl oder einen momentanen Drehwinkel in beliebiger Winkelauflösung, und ermittelt aus der gemessenen Messgröße und der berechneten Kurbelwinkelinformation einen Motorkennwert bzw. eine Indizierkenngröße, wie z.B. den indizierten Mitteldruck, Massenumsatzpunkte, Brennverlauf, Schwerpunktlage der Verbrennung, Komponenten der Ordnungsanalyse, Zündverzug in Grad Kurbelwinkel, etc.. Die Indizieranordnung 6 beziehungsweise die Auswerteeinheit 8 benötigt somit keinen eigenen Kurbelwinkeleingang, weshalb die Anforderungen an die benötigte Sensorik sehr gering sind. Der so ermittelte und am Ausgang 13 ausgegebene Motorkennwert kann, z. B. wie in Fig. 1 angedeutet, über eine geeignete Leitung einem Motorsteuergerät 7 oder einer anderen Verarbeitungseinheit zur weiteren Verarbeitung zugeführt werden. Das Ausgangssignal kann dabei von der Auswerteeinheit 8 sowohl analog als auch digital ausgegeben werden.

Die Berechnungseinheit 12 kann dabei auch beliebig programmiert werden, sodass der Anwender beliebige Auswertungen der Messgröße ermöglichen kann. Dies umfasst sowohl die Art der Ermittlung der Kurbelwinkelinformation als auch, welcher bzw. welche Motorkennwert(e) ermittelt wird (werden). Es können aus einer Messgröße natürlich auch mehrere unterschiedliche Kurbelwinkelinformatiorien abgeleitet werden, z.B. in unterschiedlichen Näherungsgenauigkeiten, die zusammen mit der Messgröße zu unterschiedlichen Motorkennwerten ausgewertet werden können.

Als Messgröße kommt grundsätzlich jede Größe in Frage, die einen kurbelwinkelabhängigen Anteil enthält, also eine Größe, die von der Zeit bzw. vom Kurbelwinkel abhängig ist und aus der folglich eine Kurbelwinkelinformation ableitbar ist. Insbesondere interessant sind Größen, die eine Periodizität in der Zyklusperiode (beim 4-Takter 720°, beim 2-Takter 360°) aufweisen oder zumindest einen solchen Signalanteil haben. Sonstige Signalanteile, insbesondere solche die von transienten Betriebszuständen des Motors oder von außen kommenden Einflüssen herrühren, sind für die Ermittlung der Kurbelwinkelinformation ungeeignet. In Frage kommen z.B. die folgenden Größen: Zylinderdruck, Flammlicht im Zylinder, lonenstrom im Zylinder, Zündspannung, Zündstrom, Einspritzdruck, mechanische Vibrationen, Körperschall, Luftschall z.B. am Zylinderkopf oder nahe am Feuerdeck, Druckpulsationen von Ansaugluft oder Abgas. Zur Erfassung dieser Größen gibt es jeweils bekannte Sensoren. Diese Größen sind im stationären Betrieb des Motors im Wesentlichen periodische Signale. Im realen Betrieb eines Motors ändern sich die Betriebszustände des Motors durch Beschleunigen oder Verzögern aber laufend. Zum Beispiel ändert sich im Motorhochlauf oder bei einer raschen Beschleunigung die Drehzahl bzw. momentane Winkelgeschwindigkeit innerhalb eines Arbeitszyklus, weshalb herkömmliche FFT-Analysen zur Auswertung der Messgrößen häufig versagen und weiterentwickelte Methoden verwendet werden müssen, wie etwa das aus der AT 001 519 U bekannt gewordene Verfahren zur Bestimmung der Drehzahl einer Brennkraftmaschine.

Ein derart ermittelter Motorkennwert kann in einer nachgeschalteten Verarbeitungseinheit als Indiziergröße gespeichert werden, was z.B. die nachträgliche Auswertung der aufgezeichneten Messdaten und Parameter des Motorbetriebs ermöglicht. Ebenso ist der Einsatz in der Motorentwicklung bzw. Motorkalibrierung und dem Motortest denkbar, z.B. zur Auslegung der Verbrennung in Grenzbereichen, wie Klopfen oder Volllast bei Dieselmotoren, oder zur Verbesserung des Komforts, z.B. hinsichtlich Verbrennungsgeräusche, oder einfach nur zur Überwachung eines Dauerlaufes. Ein solcher Motorkennwert kann aber auch für die Fahrzeug-Onboard-Messtechnik und Motorsteuerung herangezogen werden. Beispielsweise könnte der Motorkennwert verwendet werden, um den Motor bzw. gewisse Aspekte des Motors (z.B. die Verbrennung) zu steuern oder Adaptionen an der Motorsteuerung (z.B. von hinterlegten Kennfeldern) aufgrund sich ändernder Motorverhältnisse durchzuführen. Ebenso könnte durch die Überwachung bestimmter Motorkennwerte ein Problem im Motor erkannt und angezeigt werden.

Von besonderer Bedeutung ist die Analyse des Energieflusses bzw. die Erstellung einer Energie- oder Leistungsbilanz von Verbundsystemen mit unter anderem einer Verbrennungskraftmaschine. Während es bei Elektromaschinen vergleichsweise einfach ist, die zu- oder abgeführte Leistung und Energie zum Beispiel aus den elektrisch messbaren Größen des Elektroanschlusses zu bestimmen, werden dafür bei Verbrennungsmotoren im Allgemeinen mechanische und/oder thermodynamische Messeinrichtungen mit relativ hoher zeitlicher Auflösung benötigt, also eine Indiziervorrichtung, die imstande ist, die benötigten aktuellen oder beispielsweise über einen Verbrennungszyklus gemittelten Werte der erbrachten Leistung und Energie zu ermitteln und für die Auswertung zur Verfügung zu stellen. Eine erfindungsgemäße Indizieranordnung kann daher auch für solche Anwendungen vorteilhaft eingesetzt werden.

Klarerweise können neben einem Motorkennwert, der zur Ermittlung eine Kurbelwinkelinformation benötigt, noch beliebig andere Motorkennwerte ermittelt werden, die ohne Kurbelwinkelinformation auskommen und direkt aus der gemessenen Messgröße abgeleitet werden können. Solche Motorkennwerte können über den Ausgang 13 wiederum an ein Motorsteuergerät 7 oder an eine andere Verarbeitungseinrichtung übergeben werden.

Es ist aber genauso denkbar, das Motorsteuergerät 7 in die Indizieranordnung 6 zu integrieren. Dabei kann die Auswertung der Sensorsignale von der Auswerteeinheit 8, die auch Aufgaben der Motorsteuerung übernehmen kann, durchgeführt werden oder die Auswertung dieser Signale könnte direkt vom Motorsteuergerät 7, das ja in der Regel eine Berechnungseinheit, wie z.B. einen Mikroprozessor enthält, erfolgen, wodurch eine zusätzliche Auswerteeinheit 8 in der Indizieranordnung 6 auch entfallen könnte.

Genauso ist es natürlich möglich, in der Auswerteeinheit 8 mehrere Messkanäle für verschiedene Messgrößen vorzusehen, wie z.B. in Fig. 3 dargestellt. Dazu kann an der Auswerteeinheit 8 für jeden Messkanal ein eigener Eingang 14 angeordnet sein. Damit ist es möglich, mit einer Indizieranordnung 6 bzw. mit der Auswerteeinheit 8, die Messgrößen mehrerer Sensoreinheiten 10 zu bearbeiten und auszuwerten. Zum Beispiel können unterschiedliche Sensoreinheiten 10 an unterschiedlichen Stellen des Motors angeordnet werden oder es kann z.B. an jedem Zylinder ein Druckaufnehmer zur Messung des Zylinderdruckes angeordnet werden. Diese weiteren Messgrößen können in der Indizieranordnung 6 wiederum auf Kurbelwinkelbasis, wobei die dafür erforderliche Kurbelwinkelinformation wiederum aus zumindest einer Messgröße abgeleitet wird, oder ohne Kurbelwinkelinformation ausgewertet werden. Dazu kann es natürlich ausreichend sein, aus nur einer Messgröße eine Kurbelwinkelinformation zu berechnen. Aber es ist natürlich genauso möglich, zu jeder Messgröße eine eigene Kurbelwinkelinformation zu berechnen.

Ebenso kann in der Auswerteeinheit 8 zu jedem Messkanal eine eigene Berechnungseinheit 12 vorgesehen sein, wie in Fig. 3 dargestellt, oder es kann auch für einen oder eine Gruppe von Messkanälen, bestehend aus zumindest einem Messkanal, nur eine einzige Berechnungseinheit vorgesehen sein, wie z.B. in Fig. 4 dargestellt. Ebenso kann natürlich ein eventuell erforderlicher Ladungsverstärker 11 auch direkt in der Sensoreinheit 10 angeordnet sein.

Die einzelnen Komponenten der Indizieranordnung 6 können natürlich auch in einem gemeinsamen Gehäuse 9 angeordnet sein - wie in Fig. 2, c) angedeutet - und einen "intelligenten Sensor" bilden, der als kompaktes Gerät besonders einfach gehandhabt werden kann. Ein solches geschlossenes Gehäuse 9 erspart natürlich auch notwendige externe Verkabelung zwischen dem Sensor 10 und der Berechnungseinheit 12. Die Indizieranordnung 6 enthält dann bereits selbst sämtliche Einheiten, die zur Auswertung des Messsignals erforderlich sind.

Die Parametrierung der Indizieranordnung 6 bzw. der Auswerteeinheit 8 oder der Berechnungseinheit 12, z.B. die Empfindlichkeit oder Auflösung der Sensoreinheit 10, kann wie hinlänglich bekannt vorab durch eine zugehörige Software erledigt werden. Es wäre aber auch denkbar, eine selbstständige Parametrierung vorzusehen, bei der sich die Indizieranordnung 6 oder Teile davon während eines Lernvorgangs selbst parametrisiert.

Eine oben beschriebene Indizieränordnung kann bei Verbrennungskraftmaschinen in praktisch beliebiger Konfiguration und Umgebung verwendet werden, insbesondere bei jeglichen Prüfständen, wie z.B. am F&E-Prüfstand oder am Produktionsprüfstand, an der Verbrennungskraftmaschine alleine, wie z.B. als Antrieb, als Hilfsantrieb oder als Generator, oder in Verbindung mit anderen Komponenten, wie z.B. mit Komponenten des Antriebstranges, mit dem gesamten Antriebstrang oder im Fahrzeug. Es ist aber natürlich auch die Verwendung in der Serienanwendung (sozusagen auf der Strasse oder am Wasser, usw.) oder in der Werkstätte, im Dock, etc. denkbar.

## Patentansprüche

1. Indizieranordnung zur Bestimmung zumindest eines die Kenntnis einer Kurbelwinkelinformation voraussetzenden Motorkennwertes des Betriebsverhaltens eines Verbrennungsmotors, mit einer Sensoreinheit (10), die eine Messgröße mit einem kurbelwinkelabhängigen Signalanteil aufnimmt und mit einer Berechnungseinheit (12), die über einen Eingang (14) mit der Sensoreinheit (10) verbunden ist, **dadurch gekennzeichnet, dass** die Berechnungseinheit (12) zur Ermittlung des Motorkennwertes als Eingangsgröße ausschließlich die mit der Sensoreinheit (10) aufgenommene Messgröße erhält und daraus eine Kurbelwinkelinformation berechnet und ausschließlich aus dieser Messgröße und der berechneten Kurbelwinkelinformation den zumindest einen Motorkennwert ermittelt und als Ausgangssignal an einem Ausgang (13) ausgibt.

2. Indizieranordnung nach Anspruch 1, **dadurch gekennzeichnet, dass** in der Indizieranordnung (6) zwischen der Sensoreinheit (10) und der Berechnungseinheit (12) ein Signalverstärker (11), insbesondere ein Ladungsverstärker, vorgesehen ist.

3. Indizieranordnung nach Anspruch 1 oder 2, **dadurch gekennzeichnet, dass** in der Berechnungseinheit (12) bereits aus der Messgröße allein ein zusätzlicher Kennwert ermittelbar ist.

4. Indizieranordnung nach einem der Ansprüche 1 bis 3, **dadurch gekennzeichnet, dass** eine Auswerteeinheit (8) mit mehreren Eingängen (14) für verschiedene Messkanäle vorgesehen ist und zu jedem Messkanal eine eigene Berechnungseinheit (12) vorgesehen ist.

5. Indizieranordnung nach einem der Ansprüche 1 bis 3, **dadurch gekennzeichnet, dass** eine Auswerteeinheit (8) mit mehreren Eingängen für verschiedene Messkanäle vorgesehen ist und zu den Messkanälen oder zu einer Gruppe von Messkanälen eine einzige Berechnungseinheit (12) vorgesehen ist.

6. Indizieranordnung nach einem der Ansprüche 1 bis 5, **dadurch gekennzeichnet, dass** in der Indizieranordnung (6) eine Filtereinheit und/oder eine Signalkonditioniereinrichtung und/oder ein Verstärker vorgesehen ist.

7. Indizieranordnung nach einem der Ansprüche 1 bis 6, **dadurch gekennzeichnet, dass** die Indizieranordnung (6) in einem gemeinsamen Gehäuse (9) angeordnet ist.

8. Indizieranordnung nach einem der Ansprüche 1 bis 7, **dadurch gekennzeichnet, dass** die Indizieranordnung (6) ein Motorsteuergerät (7) umfasst.

9. Indizieranordnung nach Anspruch 8, **dadurch gekennzeichnet, dass** als Auswerteeinheit eine Berechnungseinheit des Motorsteuergerätes (7) vorgesehen ist.

10. Motorsteuerung mit einer Indizieranordnung nach einem der Ansprüche 1 bis 7, **dadurch gekennzeichnet, dass** die Indizieranordnung (6) mit einem Motorsteuergerät (7) verbunden ist und dem Motorsteuergerät (7) zumindest einen Kennwert des Motors liefert, der im Motorsteuergerät (7) zur Steuerung des Motors verwendet wird.

11. Verfahren zur Ermittlung zumindest eines die Kenntnis einer Kurbelwinkelinformation voraussetzenden Motorkennwertes des Betriebsverhaltens eines Verbrennungsmotors bei dem eine Indizieranordnung (6) am Verbrennungsmotor oder einem Aggregat des Verbrennungsmotors angebracht wird und mit einer Sensoreinheit (10) der Indizieranordnung (6) eine Messgröße mit einem kurbelwinkelabhängigen Anteil gemessen wird, **dadurch gekennzeichnet, dass** eine Berechnungseinheit (8) der Indizieranordnung (6) zur Ermittlung des Motorkennwertes ausschließlich aus der Messgröße eine Kurbelwinkelinformation berechnet und ausschließlich aus der Messgröße und der berechneten Kurbelwinkelinformation den Motorkennwert ermittelt.

12. Verfahren nach Anspruch 11, **dadurch gekennzeichnet, dass** ein zusätzlicher Kennwert, der bereits aus der Messgröße alleine ermittelbar ist, ermittelt wird.

13. Verfahren nach Anspruch 11 oder 12, **dadurch gekennzeichnet, dass** der Motorkennwert in einem Motorsteuergerät (7) einer Motorsteuerung zur Steuerung des Motors verwendet wird.

## Claims

1. An indicating arrangement for determining at least one engine parameter of the operating characteristics of an internal combustion engine which requires knowledge of crank angle information, having a sensor unit (10) which records a measured variable which has a crank-angle-dependent signal component, and having a calculation unit (12) which is connected to the sensor unit (10) by means of an input (14), **characterized in that**, in order to determine the engine parameter, the calculation unit (12) receives only the measured variable recorded by the sensor unit (10) as an input variable and calculates crank angle information therefrom and determines the at least one engine parameter exclusively from this measured variable and the calculated crank angle information and outputs this as an output signal at an output (13).

2. The indicating arrangement as claimed in claim 1, **characterized in that** a signal amplifier (11), in particular a charge amplifier, is provided in the indicating arrangement (6) between the sensor unit (10) and the calculation unit (12).

3. The indicating arrangement as claimed in claim 1 or 2, **characterized in that** an additional parameter can be determined in the calculation unit (12) from the measured variable alone.

4. The indicating arrangement as claimed in one of claims 1 to 3, **characterized in that** an evaluation unit (8) having a plurality of inputs (14) for different measuring channels is provided, and that a dedicated calculation unit (12) is provided for each measuring channel.

5. The indicating arrangement as claimed in one of claims 1 to 3, **characterized in that** an evaluation unit (8) having a plurality of inputs for different measuring channels is provided, and that a single calculation unit (12) is provided for the measuring channels or for a group of measuring channels.

6. The indicating arrangement as claimed in one of claims 1 to 5, **characterized in that** a filter unit and/or a signal conditioning device and/or an amplifier is provided in the indicating arrangement (6).

7. The indicating arrangement as claimed in one of claims 1 to 6, **characterized in that** the indicating arrangement (6) is arranged in a common housing (9).

8. The indicating arrangement as claimed in one of claims 1 to 7, **characterized in that** the indicating arrangement (6) comprises an engine control device (7).

9. The indicating arrangement as claimed in claim 8, **characterized in that** a calculation unit of the engine control device (7) is provided as the evaluation unit.

10. An engine controller having an indicating arrangement as claimed in one of claims 1 to 7, **characterized in that** the indicating arrangement (6) is connected to an engine control device (7) and supplies at least one parameter of the engine to the engine control device (7), which parameter is used in the engine control device (7) for controlling the engine.

11. A method for determining at least one engine parameter of the operating characteristics of an internal combustion engine which requires knowledge of crank angle information, in which an indicating arrangement (6) is attached to the internal combustion engine or to an unit of the internal combustion engine, and a measured variable with a crank-angle-dependent signal component is measured by means of a sensor unit (10) of the indicating arrangement (6), **characterized in that** a calculation unit (8) of the indicating arrangement (6) for determining the engine parameter calculates crank angle information exclusively from the measured variable, and determines the engine parameter exclusively from the measured variable and the calculated crank angle information.

12. The method as claimed in claim 11, **characterized in that** an additional parameter, which can be determined from the measured variable alone, is determined.

13. The method as claimed in claim 11 or 12, **characterized in that** the engine parameter is used in an engine control device (7) of an engine controller for controlling the engine.

## Revendications

1. Agencement d'indexation destiné à déterminer au moins une caractéristique du comportement en service d'un moteur à combustion interne, qui présuppose de connaître des informations de position angulaire du vilebrequin, comportant une unité de détection (10) qui capte une grandeur de mesure avec une composante de signal dépendant de la position angulaire du vilebrequin et une unité de calcul (12) qui est reliée par une entrée (14) à l'unité de détection (10), **caractérisé par le fait que** l'unité de calcul (12), afin de déterminer la caractéristique du moteur, obtient exclusivement comme grandeur d'entrée la grandeur de mesure captée par l'unité de détection (10), calcule à partir de celle-ci des informations de position angulaire du vilebrequin, détermine ladite au moins une caractéristique du moteur, exclusivement à partir de cette grandeur de mesure et des informations de position angulaire du vilebrequin calculées, et la ou les fournit comme signal de sortie sur une sortie (13).

2. Agencement d'indexation selon la revendication 1, **caractérisé par le fait qu'**il est prévu dans l'agencement d'indexation (6), entre l'unité de détection (10) et l'unité de calcul (12), un amplificateur de signal (11), en particulier un amplificateur de charge.

3. Agencement d'indexation selon l'une des revendications 1 ou 2, **caractérisé par le fait que** dans l'unité de calcul (12), une caractéristique supplémentaire est déterminable déjà à partir de la seule grandeur de mesure.

4. Agencement d'indexation selon l'une des revendications 1 à 3, **caractérisé par le fait qu'**il est prévu une unité d'analyse (8) avec plusieurs entrées (14) pour différents canaux de mesure et **par le fait qu'**il est prévu une unité de calcul (12) propre pour chaque canal de mesure.

5. Agencement d'indexation selon l'une des revendications 1 à 3, **caractérisé par le fait qu'**il est prévu une unité d'analyse (8) avec plusieurs entrées (14) pour différents canaux de mesure et **par le fait qu'**il est prévu une unique unité de calcul (12) pour les canaux de mesure ou pour un groupe de canaux de mesure.

6. Agencement d'indexation selon l'une des revendications 1 à 5, **caractérisé par le fait qu'**il est prévu dans l'agencement d'indexation (6) une unité de filtrage et/ou un dispositif de conditionnement du signal et/ou un amplificateur.

7. Agencement d'indexation selon l'une des revendications 1 à 6, **caractérisé par le fait que** l'agencement d'indexation (6) est implanté dans un boîtier commun (9).

8. Agencement d'indexation selon l'une des revendications 1 à 7, **caractérisé par le fait que** l'agencement d'indexation (6) comprend un appareil de commande du moteur (7).

9. Agencement d'indexation selon la revendication 8, **caractérisé par le fait qu'**il est prévu comme unité d'analyse une unité de calcul de l'appareil de commande du moteur (7).

10. Commande de moteur comportant un agencement d'indexation selon l'une des revendications 1 à 7, **caractérisé par le fait que** l'agencement d'indexation (6) est relié à un appareil de commande du moteur (7) et fournit à l'appareil de commande du moteur (7) au moins une caractéristique du moteur, qui est utilisée dans l'appareil de commande du moteur (7) pour la commande du moteur.

11. Procédé de détermination d'au moins une caractéristique du comportement en service d'un moteur à combustion interne, qui présuppose de connaître des informations de position angulaire du vilebrequin, dans lequel un agencement d'indexation (6) est monté sur le moteur à combustion interne ou sur un groupe du moteur à combustion interne et avec une unité de détection (10) de l'agencement d'indexation (6), une grandeur de mesure ayant une composante dépendant de la position angulaire du vilebrequin est mesurée, **caractérisé par le fait qu'**une unité de calcul (8) de l'agencement d'indexation (6), afin de déterminer la caractéristique du moteur, calcule des informations de position angulaire du vilebrequin exclusivement à partir de la grandeur de mesure et détermine la caractéristique du moteur exclusivement à partir de la grandeur de mesure et des informations de position angulaire du vilebrequin calculées.

12. Procédé selon la revendication 11, **caractérisé par le fait qu'**une autre caractéristique est calculée, qui est déterminable déjà à partir de la seule grandeur de mesure.

13. Procédé selon l'une des revendications 11 ou 12, **caractérisé par le fait que** la caractéristique du moteur est utilisée dans un appareil de commande du moteur (7), appartenant à une commande du moteur, en vue de la commande du moteur.
